# FASCICULE DE BREVET EUROPEEN

(11) **EP 4 581 243 B1**
(45) Date de publication et mention de la délivrance du brevet: **20.05.2026**
(21) Numéro de dépôt: 23776422.0
(22) Date de dépôt: 01.09.2023
(51) Int. Cl.: F01D 5/30

(54) **CLINQUANT POUR DISQUE DE TURBINE DE TURBOMACHINE, ENSEMBLE POUR ROTOR DE TURBOMACHINE, ROTOR DE TURBOMACHINE, TURBOMACHINE ET PROCÉDÉ DE MONTAGE D'UN ENSEMBLE POUR ROTOR DE TURBOMACHINE**
EINLAGE FÜR TURBINENSCHEIBE EINER TURBOMASCHINE, ROTORANORDNUNG EINER TURBOMASCHINE, ROTOR EINER TURBOMASCHINE, TURBOMASCHINE UND VERFAHREN ZUR MONTAGE EINER ROTORANORDNUNG EINER TURBOMASCHINE
SHIM FOR TURBOMACHINE TURBINE DISK, TURBOMACHINE ROTOR ASSEMBLY, TURBOMACHINE ROTOR, TURBOMACHINE AND METHOD FOR ASSEMBLY OF A TURBOMACHINE ROTOR ASSEMBLY

(30) Priorité: 01.09.2022 FR 2208784
(43) Date de publication de la demande: 09.07.2025
(73) Titulaire: SAFRAN AIRCRAFT ENGINES, 75015 Paris (FR)
(72) Inventeur: DO KHAC-VERHERTBRUGGEN, Kim Long Johan, 77550 MOISSY-CRAMAYEL (FR)
(74) Mandataire: Cabinet Camus Lebkiri
(86) Numéro de dépôt international: PCT/FR2023/051320
(87) Numéro de publication internationale: WO 2024/047319

(56) Documents cités:
- FR-A1- 2 918 702
- FR-A1- 2 981 132
- US-B1- 6 290 466

## Description

### DOMAINE TECHNIQUE DE L'INVENTION

La présente invention concerne un clinquant pour disque de turbine de turbomachine. Elle concerne également un ensemble pour rotor comportant un tel clinquant monté autour d'une dent du disque. Elle concerne en outre un procédé de montage de cet ensemble. Elle concerne enfin un rotor de turbomachine comportant une pluralité de cet ensemble, ainsi qu'une turbomachine comportant une pluralité de cet ensemble.

L'invention trouve des applications dans le domaine de l'aéronautique et, en particulier, dans le domaine des rotors de turbomachines pour protéger à la fois le pied d'aube et la jante du disque et augmenter la durée de vie des rotors.

### ARRIERE-PLAN TECHNOLOGIQUE DE L'INVENTION

FR2981132A1, FR2918702A1 et US629046681 divulguent l'état de l'art antérieur.

Il est connu, en aéronautique, qu'une aube de rotor 10, dont un exemple est représenté sur la figure 1, comprend une pale 12 munie, en partie inférieure, d'une plateforme 11 prolongée radialement par un pied 20 destiné à être inséré dans une cavité ménagée dans la périphérie externe d'un disque du rotor. Le pied 20 de l'aube 10 du rotor - appelée aussi aube mobile - est retenu radialement dans la cavité du disque par coopération de formes entre ledit pied, généralement en forme de queue d'aronde, et la cavité, généralement en forme d'alvéole. En partie supérieure, la pale 12 est munie d'un talon 13 destiné à être disposé bord à bord avec le talon des aubes mobiles adjacentes de manière à former une couronne circonférentielle rotative délimitant une surface de révolution autour de l'axe de rotation X du disque.

Lors du fonctionnement du rotor, le contact entre les pieds des aubes mobiles (appelées plus simplement pieds d'aubes), qui sont par exemple en aluminure de titane, et le disque, qui est par exemple en alliage à base de nickel, entraîne une usure prématurée des pieds d'aubes et/ou des cavités du disque.

Afin de limiter l'usure des pieds d'aubes et des cavités du disque, il est connu de placer une pièce de contact 30, appelée clinquant, au niveau des interfaces de contact, communément dénommées portées, entre les pieds d'aubes et les cavités du disque. Classiquement, le clinquant est un clinquant pour aube mobile, monté autour du pied 20 de ladite aube mobile. Ce clinquant, référencé 30, est en contact avec le disque et reprend une majeure partie de l'énergie dissipée par frottement dans le contact entre le pied de l'aube mobile et le disque, ce qui permet de limiter l'usure dudit pied d'aube.

La figure 2 représente, de façon agrandie, le pied 20 de l'aube mobile 10 de la figure 1, autour duquel est monté un clinquant classique 30. Ce clinquant 30 comporte une section de forme globale en U, formée par deux branches latérales 32, ou surfaces latérales (dont une seule est visible sur la figure 2), destinées à recouvrir les flancs latéraux 22 du pied 20 de l'aube mobile 10 et à maintenir le clinquant 30 sur le pied d'aube 20. Le clinquant 30 comporte également une base 31, appelée aussi surface inférieure, qui relie les surfaces latérales 32 entre elles et recouvre la face inférieure 21 du pied d'aube 20.

Le clinquant 30 a donc une fonction de protection du pied d'aube et de la cavité du disque en empêchant l'usure de ces pièces. Il garantit ainsi l'intégrité mécanique des pièces (pied d'aube et disque) avec lesquelles il est en contact.

Afin d'éviter que le clinquant 30 ne se désengage du pied d'aube 20, la surface inférieure 31 du clinquant comprend généralement des languettes radiales 33 en appui contre les faces amont 23 et aval 24 du pied 20. Les languettes radiales 33 (dont une seule est visible sur la figure 2) sont des lamelles découpées à l'extrémité de la surface inférieure 31 et rabattues radialement le long des faces amont et aval 23, 24 du pied d'aube 20. Ces languettes radiales 33 s'étendent sur une largeur plus ou moins grande, entre les branches latérales 32 du clinquant, et forment des butées qui permettent d'empêcher les mouvements axiaux relatifs entre le pied d'aube 20 et le clinquant 30.

Toutefois, malgré la présence des languettes radiales 33, les opérateurs de maintenance des turbomachines ont remarqué que les clinquants ont tendance à se déplacer axialement, ce qui endommage les languettes radiales 33 et même les sectionne. En effet, du fait de leur pliage radial lors de la phase de fabrication et/ou de leur dépliage lors de la phase de montage, les languettes radiales sont fragilisées et les frottements, générés par le déplacement axial répété des clinquants, ont pour effet de les sectionner ou les casser. Une fois les languettes radiales cassées, les clinquants 30 peuvent se désengager partiellement ou même totalement des pieds d'aubes 20, comme représenté sur la figure 3.

Le désengagement d'un (ou plusieurs) clinquant 30 peut engendrer la libération du clinquant dans la veine d'air de la turbomachine et endommager les aubages situés à l'aval de la Turbine Basse Pression, et notamment les aubages à base d'aluminures de titane (TiAl) qui sont particulièrement sensibles aux chocs. Le désengagement d'un clinquant 30 peut également engendrer une usure plus importante entre le pied d'aube 20 et le disque 40 puisque la pièce de protection n'est plus présente et, par conséquent, une tenue mécanique de ces pièces dégradée dans la zone.

Ce phénomène de désengagement des clinquants est initié et entretenu par deux facteurs qui se cumulent :
- la tenue mécanique du clinquant qui n'est pas suffisante et qui ne supporte pas les contraintes générées entre le pied d'aube et le disque, en fonctionnement, et
- les sollicitations thermiques générées par l'enchainement des dilatations/contractions thermiques que subissent le pied d'aube et le disque au fil des cycles de fonctionnement. En effet avec la succession des montées et descentes en température du pied d'aube, le clinquant se dilate et se rétreint lui aussi, ce qui conduit à des endommagements et à sa dégradation partielle puis totale.

En maintenance, le désengagement d'un ou de plusieurs clinquants conduit à déposer le rotor pour le réparer. Or, une dépose et une réparation d'un rotor occasionnent des coûts non négligeables en pièces et main d'œuvre, ainsi qu'une immobilisation de la turbomachine.

Il a été constaté, par ailleurs, une usure fâcheuse de la jante du disque sur la face aval des dents du disque. En effet, l'arrêt axial du pied d'aube 20 vers l'aval se fait généralement au moyen d'un anneau de retenue inséré dans un crochet de l'aube. Une vue en coupe d'un pied d'aube 20 monté dans une cavité 41 du disque 40 est représentée sur la figure 4. Cette vue de la figure 4 montre le disque 40 dans lequel est logé le pied 20 de l'aube mobile 10. Elle montre également le crochet 15 de l'aube mobile 10, en saillie sur la face aval, dans lequel est glissée une pièce de retenue appelée anneau de retenue 50. L'anneau de retenue 50 s'étend circulairement le long de la face aval du disque 40 de sorte à retenir l'ensemble des pieds d'aube 20 dans les cavités du disque et empêcher tout déplacement axial desdits pieds d'aube vers l'aval.

L'anneau de retenue 50 est donc en contact, non seulement avec la face aval des pieds d'aubes 20, mais également avec la jante aval 46 du disque 40, au niveau des dents du disque. Ce contact entre l'anneau de retenue 50 et la jante aval des dents du disque engendre des zones 48 d'usure de contact, comme représenté sur la figure 5. Chaque zone 48 d'usure par contact induit un risque d'initiation et de propagation de fissures qui ont un réel impact sur la durée de vie du disque. En maintenance, une fissure initiée par une usure de contact conduit à une dépose prématurée du disque suivie d'une réparation ou d'un remplacement dudit disque. Or, une dépose et une réparation ou un remplacement du disque occasionnent des coûts non négligeables en pièces et main d'œuvre, ainsi qu'une immobilisation de la turbomachine.

### RESUME DE L'INVENTION

Pour répondre aux problèmes évoqués ci-dessus de désengagement des clinquants d'aubes mobiles et d'usure par contact de la jante du disque, le demandeur propose un clinquant pour disque de turbine, positionné au moins en partie autour d'une dent du disque et s'étendant, d'une part, le long de la jante du disque et, d'autre part, entre la paroi latérale de la cavité du disque et le pied de l'aube mobile.

Selon un premier aspect, l'invention concerne un clinquant pour disque de turbine de turbomachine, comprenant une enveloppe entourant au moins partiellement une dent du disque de turbine, ladite dent séparant une première et une deuxième cavités du disque, adaptées chacune pour recevoir un pied d'une aube mobile de la turbine, tel que l'enveloppe est adaptée à recouvrir au moins partiellement des parois latérales de la dent, caractérisé en ce que l'enveloppe est adaptée à recouvrir au moins partiellement une jante aval de ladite dent.

Le clinquant selon l'invention présente l'avantage de protéger non seulement la zone de contact entre le pied d'aube et la cavité du disque mais également la zone de contact entre l'anneau de retenue et la jante du disque. Il permet, de plus, d'éviter les risques de désengagements du clinquant.

L'utilisation d'un clinquant selon l'invention, dans une turbomachine, permet de limiter le nombre de déposes du moteur, de réduire le nombre de pièces à changer lors d'une dépose du moteur et, donc, de réduire les frais de maintenance de la turbomachine. Elle permet également d'augmenter la durée de vie de la turbine et d'améliorer la sécurité des vols.

Dans la présente demande, les termes « inférieur », « supérieur », « interne » et « externe » sont interprétés en référence à la position d'une pièce ou d'une surface par rapport à l'axe de rotation de la turbomachine, une surface inférieure ou interne étant plus proche de l'axe de rotation qu'une surface extérieure ou externe. Le terme « latéral » est interprété comme « qui est situé sur les côtés d'une pièce qui s'étend radialement » suivant un axe sensiblement perpendiculaire à l'axe de rotation X. Le terme « axial » est à interpréter comme « suivant la direction de l'axe de rotation » et le terme « radial » comme « suivant une direction perpendiculaire à l'axe de rotation » ou « suivant la direction d'un rayon de la couronne d'aubes ». Les termes « amont » et « aval » seront interprétés en référence au sens d'écoulement du flux d'air dans la turbomachine.

Outre les caractéristiques qui viennent d'être évoquées dans le paragraphe précédent, le clinquant pour disque de turbine selon un aspect de l'invention peut présenter une ou plusieurs caractéristiques complémentaires parmi les suivantes, considérées individuellement ou selon toutes les combinaisons techniquement possibles :
- Selon un exemple le clinquant recouvre entièrement circonférentiellement une partie de la jante aval de la dent, la partie de la jante aval de la dent étant délimitée radialement entre le sommet de la dent et une droite tangente dont le plan parallèle à l'axe x passe par les extrémités des portées de la dent opposée au sommet.
- Selon un exemple le clinquant comprend deux bords longitudinaux latéraux s'étendant chacun dans une zone recouverte par une surface principale adaptée pour recouvrir une face externe de la dent du disque. Selon un exemple les deux bords longitudinaux latéraux sont parallèles et sont distant l'un de l'autre selon une distance inférieure à la largeur circonférentielle de la surface principale. Les deux bords longitudinaux latéraux relient une surface externe du clinquant et une surface interne du clinquant adaptée à être en vis-à-vis de la dent.
- il comporte une surface principale adaptée pour recouvrir une face externe de la dent du disque, une première et une seconde surfaces latérales s'étendant depuis la surface principale pour recouvrir des parois latérales de la dent du disque, et une surface aval s'étendant entre la surface principale et les surfaces latérales pour recouvrir au moins partiellement une jante aval de la dent du disque.

- il comporte au moins une languette s'étendant radialement le long d'une jante amont de la dent du disque.
- il comporte deux languettes s'étendant radialement le long de la jante amont de la dent du disque et réparties le long de ladite jante amont.
- la (les) languette(s) est formée dans le prolongement de la surface principale et pliée le long de la jante amont.
- Il comporte une section sensiblement en forme de C, avec un corps principal du C qui recouvre la face externe de la dent du disque et deux bras du C qui recouvrent les parois latérales de la dent du disque.
- l'enveloppe est formée dans une feuille métallique.

Un deuxième aspect de l'invention concerne un ensemble pour rotor de turbomachine, comportant :
- au moins une première et une deuxième aubes mobiles configurées pour être mobiles en rotation autour d'un axe de rotation du rotor et comportant chacune un pied d'aube muni d'une face inférieure et de deux flancs latéraux s'étendant de part et d'autre de la face inférieure,
- un disque comportant au moins
   - une première et une deuxième cavités adaptées pour recevoir chacune un pied d'aube, et
   - une dent séparant la première et la deuxième cavités, et
- un clinquant selon le premier aspect de l'invention.

Avantageusement, la première surface latérale du clinquant est logée entre une des parois latérales de la dent du disque et le flanc latéral du pied d'aube de la première aube mobile et la seconde surface latérale du clinquant est logée entre une autre des parois latérales de la dent du disque et le flanc latéral du pied d'aube de la deuxième aube mobile.

Un troisième aspect de l'invention concerne un procédé de montage d'un ensemble de rotor pour turbomachine selon le deuxième aspect. Ce procédé se caractérise par le fait qu'il comporte les étapes suivantes :
- positionnement d'un clinquant selon le premier aspect de l'invention autour d'une dent du disque de sorte que ledit clinquant recouvre au moins les parois latérales et la jante aval de la dent du disque,
- pliage d'au moins une languette de sorte à la positionner le long de la jante amont de la dent du disque, et
- installation du premier pied d'aube dans la première cavité du disque et du deuxième pied d'aube dans la deuxième cavité de sorte qu'une portion du clinquant soit positionnée entre le premier pied d'aube et une des parois latérales de la dent du disque et qu'une autre portion du clinquant soit positionnée entre le deuxième pied d'aube et l'autre paroi latérale de la dent du disque.

Un quatrième aspect de l'invention concerne un rotor de turbomachine, caractérisé par le fait qu'il comporte une pluralité d'ensembles tels que définis ci-dessus, juxtaposés circulairement les uns à côté des autres.

Un cinquième aspect de l'invention concerne une turbomachine, caractérisée par le fait qu'elle comporte une pluralité d'ensembles tels que définis ci-dessus, montés de sorte à former un rotor.

### BREVE DESCRIPTION DES FIGURES

D'autres avantages et caractéristiques de l'invention apparaîtront à la lecture de la description qui suit, illustrée par les figures dans lesquelles :
La figure 1, déjà décrite, représente une vue schématique en perspective d'une aube mobile de turbomachine selon l'état de la technique ;
La figure 2, déjà décrite, représente une vue schématique en perspective d'un pied d'aube mobile équipé d'un clinquant selon l'état de la technique ;
La figure 3, déjà décrite, représente schématiquement une vue en perspective d'un clinquant cassé, en cours de désengagement du pied d'aube ;
La figure 4, déjà décrite, représente schématiquement une vue en coupe radiale d'un pied d'aube monté dans une cavité de disque et maintenu par un anneau de retenue ;
La figure 5, déjà décrite, représente schématiquement une vue en perspective d'une portion d'une jante de disque prématurément usée par contact avec un anneau de retenue ;
La figure 6 représente schématiquement une vue en perspective d'une dent de disque équipée d'un clinquant selon un mode de réalisation de l'invention lorsqu'un pied d'aube est monté dans la cavité attenante à la dent ;
La figure 7 représente schématiquement une vue en perspective d'un clinquant pour disque de turbine selon un mode de réalisation préféré de l'invention ;
La figure 8 représente schématiquement une vue en perspective, depuis l'amont, d'un clinquant selon un mode de réalisation de l'invention, monté sur une dent d'un disque de turbine ; et
La figure 9 représente schématiquement une vue en perspective, depuis l'aval, d'un clinquant selon un mode de réalisation de l'invention, monté sur une dent d'un disque de turbine.

### DESCRIPTION DETAILLEE

Un exemple de réalisation d'un clinquant pour disque de turbine, configuré à la fois pour protéger la jante du disque et protéger le pied d'aube sans risque de désengagement, est décrit en détail ci-après, en référence aux dessins annexés. Cet exemple illustre les caractéristiques et avantages de l'invention. Il est toutefois rappelé que l'invention ne se limite pas à cet exemple.

Sur les figures, les éléments identiques sont repérés par des références identiques. Pour des questions de lisibilité des figures, les échelles de taille entre éléments représentés ne sont pas respectées.

Un rotor de turbomachine comporte un disque et une pluralité d'aubes mobiles retenues chacune dans une cavité du disque, par leur pied. Le pied de chaque aube est logé dans une cavité du disque. Un exemple de cavités de disque est représenté en perspective sur la figure 6. Chaque cavité 41 (non référencé sur la figure 6 mais visible) du disque 40, en forme d'alvéole, est généralement ménagée dans la périphérie externe du disque 40. Chaque cavité 41 est séparée d'une cavité voisine par une dent 42 du disque. Un pied 20 d'une aube mobile du rotor, en forme de queue d'aronde, est engagé dans chaque cavité 41 et est maintenu radialement dans ladite cavité par coopération de forme entre le pied et la cavité.

Une cavité 41 du disque 40 comporte une surface de fond 43 et deux surfaces latérales, formées chacune par la paroi latérale 44 d'une dent adjacente 42. Une dent 42 du disque 40 comporte donc deux parois latérales 44 ainsi qu'une face externe 45, une jante aval 46 et une jante amont 47 (non visible sur la figure 6). La jante aval 46 et amont 47 sont aussi appelées respectivement surface radiale aval ou amont de la dent.

Chaque pied d'aube 20 comprend une face inférieure 21, en regard avec la surface de fond 43 de la cavité 41, et deux flancs latéraux 22 formant les interfaces de contact du pied d'aube 20 avec la cavité de disque 41.

Lors de la mise en rotation du rotor, les aubes mobiles sont soumises à des efforts centrifuges ; sous l'effet de ces efforts centrifuges, les flancs latéraux 22 des pieds d'aubes 20 viennent en butée contre les parois latérales 44 des dents 42 du disque 41 (ou surfaces latérales de la cavité 41). Selon l'invention, un clinquant 400, réalisé dans une feuille métallique (en métal ou en alliage), est positionné autour de chaque dent 42 du disque 40 de sorte à envelopper au moins les zones à protéger. Ainsi, chaque clinquant 400 recouvre de préférence au moins les parois latérales 44 de la dent 42 à laquelle il est associé ainsi que la jante aval 46 de ladite dent 42.

Un exemple d'un clinquant 400 selon un mode de réalisation préféré est représenté sur la figure 7. Un exemple de ce clinquant 400 monté sur une dent 42 du disque 40 est représenté sur la figure 8 selon une vue en perspective depuis l'aval. Le clinquant 400 selon ce mode de réalisation préféré comporte :
- une surface principale 450 adaptée pour recouvrir la face externe 45 de la dent 42,
- une première et une seconde surfaces latérales 440 pour recouvrir les parois latérales 44 de la dent 42, et
- une surface aval 460 pour recouvrir au moins partiellement la jante aval 46 de la dent 42 du disque.

La surface principale 450 et les surfaces latérales 440 s'étendent dans le prolongement les unes des autres, une première surface latérale 440a s'étendant d'un côté de la surface principale 450, une seconde surface latérale 440b s'étendant de l'autre côté de la surface principale, à l'opposé de la première surface latérale. La surface principale 450 et les surfaces latérales 440 présentent une section en forme de C, le corps principal du C étant formé par la surface principale 450, les deux bras du C étant formés par les deux surfaces latérales 440a, 440b.

La surface aval 460 s'étend radialement le long de la jante aval 46 de la dent 42, entre les deux surfaces latérales 440a, 440b et la surface principale 450 de sorte que l'ensemble (surfaces principale, latérales et amont) présente globalement la forme d'une capuche.

Ainsi, avec une telle forme du clinquant 400, chaque flanc latéral 22 d'un pied d'aube 20 est séparé de la paroi latérale 44 de la dent 42 adjacente (ou surface latérale de la cavité 41) par une surface latérale 440 du clinquant 400. Autrement dit, la première surface latérale 440a du clinquant 400 est positionnée entre le flanc latéral 22 d'un pied d'aube 20 et une des parois latérales 44 de la dent 42 et la seconde surface latérale 440b du clinquant 400 est positionnée entre le flanc latéral 22 d'un autre pied d'aube 20 et l'autre paroi latérale 44 de la dent 42 du disque 40 de sorte que les deux parois latérales de la dent 42 et le flanc latéral 22 de chacun des pieds d'aubes adjacents sont protégés des frottements par contact des uns contre les autres.

Avec la forme du clinquant 400 décrite précédemment, la jante aval 46 de la dent 42 du disque est recouverte par la surface aval 460 du clinquant 400. Ainsi, la jante aval 46 n'est pas en contact direct avec l'anneau de retenue 50 permettant l'arrêt axial du pied d'aube 20 vers l'aval de sorte que ladite jante aval 46 est protégée des risques de frottement par contact avec ledit anneau.

Dans un mode de réalisation de l'invention, le clinquant 400 comporte au moins une languette 480 s'étendant radialement le long de la jante amont 47 de la dent 42 du disque pour verrouiller le positionnement dudit clinquant autour de la dent 42. Un exemple de ce mode de réalisation est représenté sur la figure 9 selon une vue en perspective depuis l'amont. La languette 480 est formée dans la même feuille métallique que l'ensemble du clinquant 400, par découpe de ladite feuille. La languette 480 s'étend depuis l'extrémité d'une des surfaces du clinquant 400, par exemple depuis la surface principale 450 ou depuis l'une des surfaces latérales 440, et est repliée le long de la jante 47 de la dent 42. Dans l'exemple de la figure 9, la languette 480 s'étend dans le prolongement de la surface principale 450. La languette 480, une fois repliée, s'étend suivant un plan radial contre la jante amont 47, assurant un maintien axial du clinquant 400 autour de la dent 42.

Selon certains modes de réalisation, le clinquant 400 comporte plusieurs languettes 480, par exemple deux comme dans l'exemple de la figure 9, toutes repliées le long de la jante amont 47. Lorsqu'il y a plusieurs languettes 480, celles-ci sont de préférence réparties sur le contour de la jante amont 47 afin d'optimiser le maintien du clinquant autour de la dent 42.

Le clinquant 400 tel que décrit précédemment est réalisé, par exemple, par pliage ou par emboutissage d'une feuille métallique. La ou les languettes sont réalisées par découpe de la feuille métallique. Elles ne sont pliées qu'une fois le clinquant correctement positionné sur la dent 42 du disque.

En effet, une fois le clinquant 400 fabriqué, celui-ci est monté sur la dent 42 du disque par glissement le long de la face externe 45 et des parois latérales 44 de ladite dent, depuis l'aval vers l'amont. Autrement dit, le clinquant 400 est enfilé axialement autour d'une dent 42 du disque. Il est en position lorsque sa surface aval 460 est en contact avec la face aval 46 de la dent 42. Le clinquant 400 recouvre alors les parois latérales 44, la face externe 45 et la face aval 46 de la dent 42 du disque. Lorsqu'elles existent, les languettes 480 sont alors rabattues radialement le long de la face amont 47 de la dent 42 de sorte à bloquer le clinquant autour de la dent 42. Deux pieds d'aubes 20 peuvent ensuite être installés chacun dans une des cavités 41 adjacentes à la dent 42. Les surfaces latérales 480a, 480b du clinquant 400 sont alors positionnées chacune dans une cavité 41, entre un des pieds d'aubes et une des parois latérales 44 de la dent 42.

On comprend de ce qui précède que, contrairement aux clinquants de l'état de la technique, le clinquant 400 selon l'invention est monté sur le disque, autour d'une dent de disque, et non autour du pied d'aube. Ce montage permet d'améliorer la tenue mécanique du clinquant sans le déformer et ni le fragiliser. Il permet, en outre, de protéger la jante aval du disque, en plus de la zone de contact entre le pied d'aube et la paroi de la cavité 41 du disque.

Le clinquant 400 permet, d'une façon plus globale, une réduction des coûts en améliorant la durabilité des pièces du rotor, en évitant les déposes du moteurs potentielles liées aux usures par contact prématurées, en réduisant le nombre de pièces changées lors d'une dépose du moteur, en réduisant les frais de maintenance et le nombre de maintenance. Il permet ainsi d'améliorer la satisfaction du client et de s'affranchir d'une problématique récurrente.

## Revendications

1. Clinquant (400) pour disque (40) de turbine de turbomachine, comprenant une enveloppe entourant au moins partiellement une dent (42) d'un disque (40) de turbine, ladite dent (42) séparant une première et une deuxième cavités (41) du disque, adaptées chacune pour recevoir un pied (20) d'une aube mobile de la turbine, tel que l'enveloppe est adaptée
à recouvrir au moins partiellement -chacune des parois latérales (44) de la dent (42), **caractérisé en ce que** l'enveloppe est adaptée à recouvrir au moins partiellement - une jante aval (46) de ladite dent (42).

2. Clinquant selon la revendication 1, **caractérisé en ce qu'**il comporte :
- une surface principale (450) adaptée pour recouvrir une face externe (45) de la dent du disque,
- une première et une seconde surfaces latérales (440a, 440b) s'étendant depuis la surface principale (450) pour recouvrir des parois latérales (44) de la dent du disque, et
- une surface aval (460) s'étendant entre la surface principale (450) et les surfaces latérales (440) pour recouvrir au moins partiellement une jante aval (46) de la dent du disque.

3. Clinquant selon la revendication 1 ou 2, **caractérisé en ce qu'**il comporte une languette (480) s'étendant radialement le long d'une jante amont (47) de la dent (42) du disque.

4. Clinquant selon la revendication 2 ou 3, **caractérisé en ce qu'**il comporte au moins deux languettes (480) s'étendant radialement le long de la jante amont (47) de la dent du disque et réparties le long de ladite jante amont.

5. Clinquant selon la revendication 2 et la revendication 3 ou 4, **caractérisé en ce que** la languette (480) est formée dans le prolongement de la surface principale (450) et pliée le long de la jante amont (47).

6. Clinquant selon l'une quelconque des revendications 1 à 5, **caractérisé en ce qu'**il comporte une section sensiblement en forme de C, avec un corps principal du C qui recouvre la face externe (45) de la dent du disque et deux bras du C qui recouvrent les parois latérales (44) de la dent du disque.

7. Clinquant selon l'une quelconque des revendications 1 à 6, **caractérisé en ce que** l'enveloppe est formée dans une feuille métallique.

8. Ensemble pour rotor de turbomachine, comportant :
- au moins une première et une deuxième aubes mobiles (10) configurées pour être mobiles en rotation autour d'un axe de rotation (X) du rotor et comportant chacune un pied d'aube (20) muni d'une face inférieure (21) et de deux flancs latéraux (22) s'étendant de part et d'autre de la face inférieure,
- un disque (40) comportant au moins
• une première et une deuxième cavités (41) adaptées pour recevoir chacune un pied d'aube (20), et
• une dent (42) séparant la première et la deuxième cavités (41), et
- un clinquant (400) selon l'une quelconque des revendications 1 à 7.

9. Ensemble selon la revendication 8, **caractérisé en ce que** la première surface latérale (440a) du clinquant est logée entre une des parois latérales (44) de la dent (42) du disque et le flanc latéral (22) du pied d'aube de la première aube mobile et la seconde surface latérale (440b) du clinquant est logée entre une autre des parois latérales (44) de la dent (42) du disque et le flanc latéral (22) du pied d'aube de la deuxième aube mobile.

10. Procédé de montage d'un ensemble de rotor pour turbomachine selon l'une quelconque des revendications 8 à 9, **caractérisé en ce qu'**il comporte les étapes suivantes :
- positionnement d'un clinquant (400) selon l'une quelconque des revendications 1 à 7 autour d'une dent (42) du disque (40) de sorte que ledit clinquant recouvre au moins les parois latérales (44) et la jante aval (46) de la dent du disque,
- pliage d'au moins une languette (480) de sorte à la positionner le long de la jante amont (47) de la dent du disque, et
- installation du pied (20) de la première aube mobile dans la première cavité (41) du disque et du pied (20) de la deuxième aube mobile dans la deuxième cavité (41) de sorte qu'une portion du clinquant (400) soit positionnée entre le pied de la première aube mobile et une des parois latérales (44) de la dent du disque et qu'une autre portion du clinquant (400) soit positionnée entre le pied de la deuxième aube mobile et l'autre paroi latérale (44) de la dent du disque.

11. Rotor de turbomachine, **caractérisé en ce qu'**il comporte une pluralité d'ensembles selon l'une quelconque des revendications 8 et 9, juxtaposés circulairement les uns à côté des autres.

12. Turbomachine, **caractérisée en ce qu'**elle comporte une pluralité d'ensembles selon l'une quelconque des revendications 8 et 9 montés de sorte à former un rotor.

## Patentansprüche

1. Zwischenstück (400) für eine Turbinenscheibe (40) einer Turbomaschine, mit einem Mantel, der mindestens teilweise einen Zahn (42) einer Turbinenscheibe (40) umgibt, wobei der Zahn (42) einen ersten und einen zweiten Hohlraum (41) der Scheibe trennt, die jeweils zur Aufnahme eines Fußes (20) einer beweglichen Schaufel der Turbine ausgelegt sind, wobei der Mantel so ausgelegt ist, dass er jede der Seitenwände (44) des Zahns (42) zumindest teilweise bedeckt,
**dadurch gekennzeichnet, dass** der Mantel dazu ausgelegt ist, mindestens teilweise eine nachgelagerte Flanke (46) des Zahns (42) zu bedecken.

2. Zwischenstück nach Anspruch 1, **dadurch gekennzeichnet, dass** es umfasst:
- eine Hauptfläche (450), die dazu ausgelegt ist, eine Außenfläche (45) des Scheibenzahns zu bedecken,
- eine erste und eine zweite Seitenfläche (440a, 440b), die sich von der Hauptfläche (450) aus erstrecken, um die Seitenwände (44) des Scheibenzahns zu bedecken, und
- eine nachgelagerte Fläche (460), die sich zwischen der Hauptfläche (450) und den Seitenflächen (440) erstreckt, um zumindest teilweise eine nachgelagerte Flanke (46) des Scheibenzahns zu bedecken.

3. Zwischenstück nach Anspruch 1 oder 2, **dadurch gekennzeichnet, dass** es eine Lasche (480) aufweist, die sich radial entlang einer vorgelagerten Flanke (47) des Scheibenzahns (42) erstreckt.

4. Zwischenstück nach Anspruch 2 oder 3, **dadurch gekennzeichnet, dass** es mindestens zwei Laschen (480) aufweist, die sich radial entlang der vorgelagerten Flanke (47) des Scheibenzahns erstrecken und entlang der vorgelagerten Flanke verteilt sind.

5. Zwischenstück nach Anspruch 2 und Anspruch 3 oder 4, **dadurch gekennzeichnet, dass** die Lasche (480) in Verlängerung der Hauptfläche (450) ausgebildet und entlang der vorgelagerten Flanke (47) gebogen ist.

6. Zwischenstück nach einem der Ansprüche 1 bis 5, **dadurch gekennzeichnet, dass** es einen im Wesentlichen C-förmigen Querschnitt aufweist, wobei ein Hauptkörper des C die Außenfläche (45) des Scheibenzahns bedeckt und zwei Arme des C die Seitenwände (44) des Scheibenzahns bedecken.

7. Zwischenstück nach einem der Ansprüche 1 bis 6, **dadurch gekennzeichnet, dass** der Mantel aus einem Metallblech geformt ist.

8. Anordnung für einen Turbomaschinenrotor, umfassend:
- mindestens ein erstes und ein zweites Laufschaufelelement (10), die so gestaltet sind, dass sie um eine Drehachse (X) des Rotors drehbar sind, und die jeweils einen Schaufelfuß (20) mit einer Unterseite (21) und zwei Seitenflanken (22) aufweisen, die sich zu beiden Seiten der Unterseite erstrecken,
- eine Scheibe (40) mit mindestens
∘ einem ersten und einem zweiten Hohlraum (41), die jeweils zur Aufnahme eines Schaufelfußes (20) ausgelegt sind, und
o einem Zahn (42), der den ersten und den zweiten Hohlraum (41) trennt, und
- ein Zwischenstück (400) nach einem der Ansprüche 1 bis 7.

9. Anordnung nach Anspruch 8, **dadurch gekennzeichnet, dass** die erste Seitenfläche (440a) des Zwischenstücks zwischen einer der Seitenwände (44) des Zahns (42) der Scheibe und der Seitenflanke (22) des Fußes der ersten beweglichen Schaufel angeordnet ist und die zweite Seitenfläche (440b) des Zwischenstücks zwischen einer anderen der Seitenwände (44) des Zahns (42) der Scheibe und der Seitenflanke (22) des Fußes der zweiten beweglichen Schaufel angeordnet ist.

10. Verfahren zum Zusammenbau einer Rotoranordnung für eine Turbomaschine nach einem der Ansprüche 8 bis 9, **dadurch gekennzeichnet, dass** es die folgenden Schritte umfasst:
- Positionieren eines Zwischenstücks (400) nach einem der Ansprüche 1 bis 7 um einen Zahn (42) der Scheibe (40) herum, so dass das Zwischenstück mindestens die Seitenwände (44) und die nachgelagerte Flanke (46) des Zahns der Scheibe bedeckt,
- Biegen mindestens einer Lasche (480), um sie entlang der vorgelagerten Flanke (47) des Zahns der Scheibe zu positionieren, und
- Einbau des Fußes (20) der ersten beweglichen Schaufel in den ersten Hohlraum (41) der Scheibe und des Fußes (20) der zweiten beweglichen Schaufel in den zweiten Hohlraum (41), sodass ein Teil des Zwischenstücks (400) zwischen dem Fuß der ersten beweglichen Schaufel und einer der Seitenwände (44) des Scheibenzahns positioniert ist und ein anderer Abschnitt des Zwischenstücks (400) zwischen dem Fuß der zweiten beweglichen Schaufel und der anderen Seitenwand (44) des Scheibenzahns positioniert ist.

11. Turbomaschinenrotor, **dadurch gekennzeichnet, dass** er eine Vielzahl von Anordnungen gemäß einem der Ansprüche 8 und 9 umfasst, die kreisförmig nebeneinander angeordnet sind.

12. Turbomaschine, **dadurch gekennzeichnet, dass** sie eine Vielzahl von Anordnungen gemäß einem der Ansprüche 8 und 9 umfasst, die so montiert sind, dass sie einen Rotor bilden.

## Claims

1. A foil (400) for a turbomachine turbine disk (40), comprising a casing at least partially surrounding a tooth (42) of a turbine disk (40), said tooth (42) separating a first and a second cavity (41) of the disk, each adapted to receive a root (20) of a movable vane of the turbine, the casing is adapted to at least partially cover each of the side walls (44) of the tooth (42), **characterised in that** the casing is adapted to at least partially cover a downstream rim (46) of said tooth (42).

2. The foil according to claim 1, **characterised in that** it includes:
- a main surface (450) adapted to cover an outer face (45) of the tooth of the disk,
- a first and a second side surface (440a, 440b) extending from the main surface (450) to cover side walls (44) of the tooth of the disk, and
- a downstream surface (460) extending between the main surface (450) and the side surfaces (440) to at least partially cover a downstream rim (46) of the tooth of the disk.

3. The foil according to claim 1 or 2, **characterised in that** it includes a tab (480) radially extending along an upstream rim (47) of the tooth (42) of the disk.

4. The foil according to claim 2 or 3, **characterised in that** it includes at least two tabs (480) radially extending along the upstream rim (47) of the tooth of the disk and distributed along said upstream rim.

5. The foil according to claim 2 and claim 3 or 4, **characterised in that** the tab (480) is formed as an extension of the main surface (450) and folded along the upstream rim (47).

6. The foil according to any of claims 1 to 5, **characterised in that** it includes a substantially C-shaped cross-section, with a main body of the C which covers the outer face (45) of the tooth of the disk and two arms of the C which cover the side walls (44) of the tooth of the disk.

7. The foil according to any of claims 1 to 6, **characterised in that** the casing is formed from a metal sheet.

8. An assembly for a turbomachine rotor including:
- at least a first and a second movable vane (10) configured to be rotatably movable about an axis of rotation (X) of the rotor and each including a vane root (20) provided with a lower face (21) and two side flanks (22) extending on either side of the lower face,
- a disk (40) including at least
• a first and a second cavity (41) each adapted to receive a vane root (20), and
• a tooth (42) separating the first and the second cavity (41), and
- a foil (400) according to any of claims 1 to 7.

9. The assembly according to claim 8, **characterised in that** the first side surface (440a) of the foil is housed between one of the side walls (44) of the tooth (42) of the disk and the side flank (22) of the vane root of the first movable vane and the second side surface (440b) of the foil is housed between another of the side walls (44) of the tooth (42) of the disk and the side flank (22) of the vane root of the second movable vane.

10. A method for mounting a rotor assembly for a turbomachine according to any of claims 8 to 9, **characterised in that** it includes the following steps of:
- positioning a foil (400) according to any of claims 1 to 7 around a tooth (42) of the disk (40) so that said foil covers at least the side walls (44) and the downstream rim (46) of the tooth of the disk,
- folding at least one tab (480) so as to position it along the upstream rim (47) of the tooth of the disk, and
- installing the root (20) of the first movable vane into the first cavity (41) of the disk and the root (20) of the second movable vane into the second cavity (41) so that a portion of the foil (400) is positioned between the root of the first movable vane and one of the side walls (44) of the tooth of the disk and another portion of the foil (400) is positioned between the root of the second movable vane and the other side wall (44) of the tooth of the disk.

11. A turbomachine rotor, **characterised in that** it includes a plurality of assemblies according to any of claims 8 and 9, juxtaposed circularly next to one another.

12. The turbomachine, **characterised in that** it includes a plurality of assemblies according to any of claims 8 and 9 mounted so as to form a rotor.
